# EUROPÄISCHE PATENTSCHRIFT

(11) **EP 0 042 465 B1**
(45) Veröffentlichungstag und Bekanntmachung des Hinweises auf die Patenterteilung: **30.05.1984**
(21) Anmeldenummer: 81100938.0
(22) Anmeldetag: 11.02.1981
(51) Int. Cl.: E04D 15/02

(54) **Vorrichtung zum Transport von Baumaterial bei Dachdeckerarbeiten**
Transportation device for contruction material in roof working
Dispositif de transport pour matériau de construction en travaux de couvreur

(30) Priorität: 20.06.1980 DE 8016271 U
(43) Veröffentlichungstag der Anmeldung: 30.12.1981
(73) Patentinhaber: Theodor Klaas GmbH & Co. KG, D-4715 Ascheberg (DE)
(72) Erfinder: Klaas, Ludger, D-4715 Ascheberg (DE)
(74) Vertreter: Schulze Horn, Stefan, Dipl.-Ing.

## Beschreibung

Die Erfindung betrifft eine Vorrichtung zum Transport von Baumaterial, wie Dachziegeln u. dgl., auf einem teilweise ungedeckten Dach,

- mit einer in Dachneigungsebene liegenden Basisfläche,
- mit wenigstens einem im Bereich der Oberkante der Basisfläche befestigten Winkelrollensatz,
- mit wenigstens einer an der Unterkante der Basisfläche zur Unterkante senkrecht angebrachten Rolle, und
- mit einer senkrecht auf der Basisfläche stehenden Stützfläche, die oberhalb des oberen Endes der Rolle im Abstand davon angeordnet ist.

Aus der DE-A Nr. 2325762 ist eine Vorrichtung zum Aufnehmen und Transportieren von Dachziegeln u. dgl. bekannt, die aus einer Ablageebene aus einem etwa parallel zur Dachneigung verlaufenden Profilrahmen besteht, welcher aus zwei ineinander verschiebbaren Teilen gebildet ist, deren Stirnseiten mindestens einseitig Winkelrollensätze aufweisen. Die Winkelrollensätze sind an der in Dachebene oberen Stirnseite angebracht; die untere Stirnseite trägt wenigstens ein weiteres Winkelrollenpaar. Die untere Stirnseite der Ablageebene ist mit senkrecht stehenden Abstützelementen und der Profilrahmen mit weiteren, in ihrer Position veränderbaren Abstützelementen ausgestattet, die nach oben im Abstand vom oberen Rande des unteren Winkelrollenpaares liegen können.

Die Winkelrollensätze stützen sich auf den parallel angeordneten Dachlatten ab, die beim ungedeckten Dach offenliegen. Die Vorrichtung dient dazu, einen Stapel Dachziegel und anderes, beim Dachdecken benötigtes Baumaterial auf der Dachebene hin und her zu verschieben.

Wenn sich auch die vorbekannte Vorrichtung im grossen und ganzen bewährt hat, so weist sie dennoch einige Nachteile auf, die im Interesse des Fortschrittes der Technik verbessert werden sollten. Zum einen ist die Konstruktion relativ schwer, da die ineinander verschiebbaren Profilrahmenteile sich teilweise überlappen und eine relativ aufwendige Konstruktion erfordern. Dies führt auch zu einer nicht unbeträchtlichen Steigerung der Herstellungskosten. Zum anderen besteht bei der Anordnung des Abstützelementes an der unteren Kante, d.h. im Bereich der untenliegenden Winkelrollen, die Gefahr, dass bei relativ steilen Dächern und damit grossem Drehmoment die Vorrichtung bei Belastung aus der Ruhestellung herausdreht und aus der Dachebene kippt.

Ferner ist aus der NL-A Nr. 7315944 ein in seinen Abmessungen starrer Dachziegeltransportwagen bekannt, der Winkelrollen an der Ober- und Rollenwalzen an der Unterkante aufweist. Bei diesem Transportwagen ist jedoch nicht die in der Dachneigungsebene liegende Fläche mit einem Anschlag als Transportfläche gestaltet, sondern hierfür ist eine jeweils nach Neigung verstellbare, im Arbeitszustand waagerechte Fläche als Ablagefläche gewählt worden. Bei dieser Vorrichtung ist daher die mögliche Stapel höhe niedriger als bei der erstgenannten, bekannten Vorrichtung, da die aufgestapelten Dachziegel nur von einer Seite, nämlich von ihrer Unterseite her, gestützt werden. Die Verstellbarkeit der Ladefläche macht überdies das Gerät unhandlich.

Es stellt sich demnach die Aufgabe, die Arbeitssicherheit der bekannten Geräte zu erhöhen; auf der anderen Seite soll dieses keine Kostenerhöhung, sondern, wenn möglich, noch eine Senkung der Herstellungskosten erbringen, was insbesondere dadurch zu erreichen ist, dass der Rahmen unterhalb der Basisfläche starr gemacht wird.

Diese Aufgabe wird bei einer Vorrichtung der eingangs genannten Art, bei Verwendung eines starren Rahmens unterhalb der Basisfläche, durch folgende Einzelmassnahmen gelöst:
a) die unteren Rollen sind als Walzenrollen mit einer Länge von 300±100 mm ausgestaltet,
b) die Basisfläche weist eine Länge von 1500 ±150 mm auf, und
c) die Stützflächen-Fusspunkte liegen im Abstand von 250±100 mm von der Oberkante der Walzenrollen.

Im vorstehenden und im folgenden Teil des Textes sind die Begriffe oben und unten durch die Lage der Vorrichtung auf dem Dach gekennzeichnet, d.h. die zum First zeigenden Teile sind oben, die zur Traufe zeigenden unten.

Mit der neu konzipierten Vorrichtung gemäss Erfindung wird kein Gestell mehr benötigt, das längenveränderlich ist. Die im Dachausbau notwendigen Abstände der Rollen wegen der unterschiedlichen Abstände der Dachlatten werden ausgeglichen durch die Länge der Rollenwal- ze(n), die auf der nach aussen zeigenden Seite der untenliegenden Dachlatte abläuft bzw. ablaufen. Durch die Versetzung der Stützflächen auf eine bestimmte Lage oberhalb des oberen Endes der Walzenrollen wird gewährleistet, dass auch bei maximaler Belastung der Stützfläche mit Dachziegeln der Drehpunkt und das lastende Drehmoment nie so ungünstig liegen können, dass das Gerät aus einer stabilen Lage herauskippen kann.

Ein weiterer Vorteil ist, wenn die Abstützfläche auch noch mit einer schräg liegenden Strebe, deren Fuss im Ausdehnungsbereich der Rollenwalzen endet, versehen wird. Hierdurch kann auch noch eine Gewichtsersparnis erreicht werden.

Die genannten Abmessungen der Vorrichtung sind so gewählt, dass die nach den Vorschriften üblichen Dachlattenabstände ausgenutzt werden können. Dabei muss berücksichtigt werden, dass ältere Bauten, auf denen selbstverständlich auch Dachdeckerarbeiten durchgeführt werden müssen, oft andere Dachlattenabstände aufweisen, als sie den heutigen Vorschriften entsprechen. Geht man beispielsweise davon aus, dass die Dachlatten Abstände zwischen 30 und 45 cm aufweisen, so muss die Überstreichungsfläche der Rollenwalzen so beschaffen sein, dass entweder der Abstand von drei oder vier Dachlatten überbrückt wird.

Ein Ausführungsbeispiel der Erfindung ist in der Zeichnung dargestellt.

Die Vorrichtung besteht aus einem starren Rahmen 1 aus einem Aluminiumprofilmaterial, das in Rechteckform zusammengeschweisst ist. Der Rahmen 1 weist zwei Längsholme 2, 3 sowie einen oberen und unteren Querholm 4, mit dazu parallel liegenden, mehr im Mittelbereich des Rahmens angeordneten Stützholmen 6, 7 auf. Durch die Holme 4, 5, 6 und 7 wird der Rahmen 1 in drei Felder aufgeteilt. Die beiden obenliegenden Felder 8, 9 sind von einer Platte 10 überdeckt, die beispielsweise aus 5 mm starkem Aluminiumblech besteht, welches auf die Holme des Rahmens aufgeschraubt ist. Rahmen 1 und Platte 10 bilden zusammen die Basisfläche der neuerungsgemässen Vorrichtung. Auf der Basisfläche, und zwar im Bereich des Stützholmes 7, ragt eine Stützfläche 12 auf, welche aus einem U-förmigen Profilrahmen 13 besteht, dessen Fusspunkte 17 an den Holmen 2 bzw. 3 festgeschweisst sind. Auch der Profilrahmen 13 ist mit einer Blechplatte 14 belegt, so dass sich eine praktisch geschlossene, winkelige Fläche zwischen den beiden Blechplatten 10 und 14 ergibt, die den eigentlichen Transportraum der Vorrichtung aufspannt. Dabei ist beispielsweise der Abstand der beiden Holme 4, 5 mit 1500 mm und der Abstand der Fusspunkte 17 der Stützfläche vom oberen Holm 4 mit 950 mm bemessen.

Unterhalb des oberen Querholmes 4 sind im Bereich der beiden Längsholme 2,3 jeweils Winkelrollensätze 15,16 angebracht, die jeweils aus einer Rolle 15' bestehen, die auf der Oberseite einer Dachlatte 18 abrollt, und einer senkrecht dazu stehenden Stützwalze 15", die auf der Aussenseite der Dachlatte rollt. Es sei darauf hingewiesen, dass anstelle der Rollen auch entsprechend ausgestattete Gleitelemente verwendet werden können.

Am unteren Ende des Rahmens 1, d.h. im Bereich des Querholmes 5, sind unterhalb des Längsholmes 2 bzw. 3 jeweils längliche Rollenwalzen 19, 19' angebracht, welche sich jeweils auf die dritte oder vierte, unterhalb der Dachlatte 18 liegende weitere Dachlatte 20 abstützen. Dabei ist die Länge der Rollenwalzen so bemessen, dass verschiedene, in der Praxis vorkommende Abstände von Dachlatten überbrückt werden können. Im gezeichneten Beispiel ist die Nutzlänge der Walzen 19 etwa 300 mm. Die Walzen sind als längliche, zylindrische Hohlkörper gestaltet, die von Lagerböcken 21,22 gehalten, in Draufsicht praktisch völlig von den Holmen 2, 3 überdeckt sind.

Der Profilrahmen 13 der Stützfläche 12 wird mit Streben 23, 24, deren Fusspunkte im Ausdehnungsbereich der Rollenwalzen 19,19' enden, auf den Längsholmen 2, 3 abgestützt. Ferner sind an den Seiten des Rahmens 1 Handgriffe bzw. Zugösen angebracht.

Aus der Figur ist deutlich zu erkennen, dass die zur Unterkante, d.h. zum Querholm 5, senkrechten Rollenwalzen 19,19' so angebracht sind, dass die Stützfläche nach oben im Abstand von den oberen Enden 28 davon befestigt sind. Im vorliegenden Beispiel beträgt der Abstand etwa 260 mm. Wie eingangs betont, können die Abmessungen innerhalb gewisser Grenzen verändert werden, wenn darauf geachtet wird, dass auch bei grösster Belastung der Stützfläche kein Überkippen der Vorrichtung aus der Dachneigung heraus erfolgen kann.

## Patentansprüche

1. Vorrichtung zum Transport von Baumaterial, wie Dachziegeln u. dgl., auf einem teilweise ungedeckten Dach,
- mit einer in Dachneigungsebene liegenden Basisfläche,
- mit wenigstens einem im Bereich der Oberkante der Basisfläche befestigten Winkelrollensatz (15),
- mit wenigstens einer an der Unterkante (5) der Basisfläche zur Unterkante senkrecht angebrachten Rolle (19; 19'), und
- mit einer senkrecht auf der Basisfläche stehenden Stützfläche (12), die oberhalb des oberen Endes der Rolle (19; 19') im Abstand davon angeordnet ist, dadurch gekennzeichnet, dass bei Verwendung eines starren Rahmens (1 ) unterhalb der Basisfläche:
a) die unteren Rollen als Walzenrollen (19; 19') mit einer Länge von 300±100 mm ausgestaltet sind,
b) die Basisfläche (1, 10) eine Länge von 1500±150 mm aufweist, und
c) die Stützflächen-Fusspunkte (17) im Abstand von 250+100 mm von der Oberkante (28) der Walzenrollen (19; 19') liegen.

2. Vorrichtung nach Anspruch 1, dadurch gekennzeichnet, dass die Stützfläche (12) mit Streben (23, 24), deren Fuss im Ausdehnungsbereich der Rollenwalzen (19; 19') endet, mit der Basisfläche (1, 10) verbunden ist.

## Revendications

1. Dispositif pour le transport de matériaux de construction, par exemple de tuiles, sur un toit partiellement couvert,
- avec une surface de base placée sur la pente du toit,
- avec au moins un jeu de rouleaux à coude (15) fixé sur le bord supérieur de la surface de base,
- avec au moins un rouleau (19; 19') fixé sur le bord inférieur (5) de la surface de base et verticalement par rapport à celui-ci, et
- avec une surface d'appui (12) placée verticalement sur la surface de base, cette surface d'appui étant installée à un certain intervalle au-dessus du bout supérieur du rouleau (19; 19'), caractérisé en ce que, en utilisant un cadre fixe (1 ) en dessous de la surface de base,
a) les rouleaux inférieurs sont des cylindres (19; 19') avec une longueur utile de 300+ 100 mm,
b) la surface de base (1, 10) présente une longueur de 1500±150 mm, et
c) les bases des surfaces d'appui (17) se trouvent à un intervalle de 250±100 mm du bord supérieur (28) des cylindres (19; 19').

2. Dispositif selon la revendication 1, caractérisé en ce que la surface d'appui (12), dont la base aboutit dans la zone d'extension des cylindres (19; 19'), est reliée à la surface de base (1, 10) par des jambes de force (23, 24).

## Claims

1. Apparatus for transporting construction material, such as roofing tiles or the like, on a partially unroofed building roof,
- comprising a base surface disposed in the inclination plane of the roof;
- at least one set of angled rollers (15) mounted in the vicinity of the upper edge of the base surface;
- at least one roller (19; 19') mounted on the lower edge (5) of the base surface perpendicularly to said lower edge; and
- a supporting surface (12) erected on the base surface perpendicularly thereto and positioned above the upper end of the roller (19; 19') and spaced therefrom, characterized in that, when a rigid frame (1) below the base surface is used,
(a) the lower rollers are formed as roll-shaped rollers (19; 19') of an effective length of 300± 100 mm;
(b) the base surface (1, 10) has a length of 1,500 ±150 mm; and
(c) the feet (17) of the supporting surface are spaced from the upper edges (28) of the roll-shaped rollers (19; 19') at a distance of 250+ 100 mm.

2. The apparatus according to Claim 1, characterized in that the supporting surface (12) is connected to the base surface (1, 10) by struts (23, 24) the feet of which terminate within the length of extension of the roll-shaped rollers (19; 19').
